# EUROPÄISCHE PATENTSCHRIFT

(11) **EP 0 128 256 B1**
(45) Veröffentlichungstag und Bekanntmachung des Hinweises auf die Patenterteilung: **02.03.1988**
(21) Anmeldenummer: 83810232.5
(22) Anmeldetag: 03.06.1983
(51) Int. Cl.: D03J 1/00

(54) **Verfahren zum Reinigen des Rietes einer Webmaschine und Einrichtung zur Durchführung des Verfahrens**
Process and apparatus for loom-reed cleaning
Procédé et dispositif pour nettoyer le peigne d'un métier à tisser

(43) Veröffentlichungstag der Anmeldung: 19.12.1984
(73) Patentinhaber: GEBRÜDER SULZER AKTIENGESELLSCHAFT, CH-8401 Winterthur (CH)
(72) Erfinder: Kägi, Bruno, CH-8608 Bubikon (CH)

(56) Entgegenhaltungen:
- DE-A- 2 615 483
- DE-C- 383 669

## Beschreibung

Die Erfindung betrifft eine Einrichtung zum Reinigen des Rietes einer Webmaschine, z. B. einer Luftstrahlwebmaschine.

Zum Reinigen des Rietes einer Webmaschine muss dieses unter Umständen aus der Maschine herausgenommen und separat von Hand oder mit einer Bürstmaschine behandelt werden. Anschliessend müssen die Kettfäden neu in das Riet eingezogen werden, bevor es in die Maschine eingesetzt werden kann. Diese Reinigungsart ist kompliziert und zeitraubend.

Eine direkte Reinigung des Rietes innerhalb der Webmaschine selbst ist bisher nur mittels Handbürste oder Druckluft möglich. Eine solche Reinigung, bei der die Kettfäden im Riet eingezogen bleiben können, ist zwar weniger zeitaufwendig, aber für das Bedienungspersonal beschwerlich. Die Bedienungsperson muss vorsichtig zu Werk gehen, damit die eingezogenen Kettfäden nicht verletzt werden. Der Schmutz kann dann mittels einer Saugvorrichtung abgesaugt werden.

Der Erfindung liegt die Aufgabe zugrunde, eine Reinigungseinrichtung für das Riet einer Webmaschine zu schaffen, die das Riet, insbesondere die Lamellen im Bereich des Führungskanals für den Schussfaden, ohne grösseren Zeitaufwand einer Bedienungsperson wirkungsvoll von Verunreinigungen wie z. B. Flugstaub oder Schlichtemittel befreit. Die Erfindung ist gekennzeichnet durch einen dem Riet der Webmaschine angepassten Aufbau, umfassend
- Mittel zur Führung bzw. zum Tragen der Einrichtung durch das Riet,
- Mittel zum Antrieben des Reinigungsgerätes gegenüber dem Riet, und
- Mittel zur selbsttätigen Reinigung des Rietes.

Die Mittel zur Führung bzw. zum Tragen und zum Antrieb der Einrichtung sind vorzugsweise an den oberen Balken des Riets angepasst. Die Mittel zum Antrieb werden durch zwei Rollen sowie einen Endlosriemen über beiden Rollen gebildet. Die Führungsmittel umfassen zwei nach unten gerichtete gegabelte Führungsteile sowie eine Stützrolle zur seitlichen Abstützung der Einrichtung am Riet. Zur Reinigung sind rotierend antriebbare Bürsten vorgesehen, welche in der Betriebsposition der Einrichtung auf dem Riet seitlich auf dieses einwirken. Zum Antrieb werden vorzugsweise Luftantriebsmotoren verwendet, welche über eine Luftzuführleitung mit Druckluft versorgt werden können.

Die Reinigungseinrichtung kann von einer Bedienungsperson auf verschiedenen Webmaschinen mit gleichen Rieten eingesetzt werden, wobei das Gerät nach der Vorbereitung des Rietes für die Reinigung nur an eine Energiequelle, z. B. das Druckluftnetz, angeschlossen werden muss. Besondere Tragvorrichtungen für das Reinigungsgerät während der Reinigungsoperation können entfallen. Durch den unmittelbaren Kontakt des Reinigungsgerätes mit dem Riet können die an das Riet angepassten Bürsten eine intensive Reinigung der Lamellen von Ablagerungen bewirken. Im folgenden wird die Erfindung anhand der Figuren näher beschrieben.
Fig. 1 zeigt eine von der Warenseite her gesehene Webmaschine mit Anwendung der Erfindung,
Fig. 2 ist eine Vorderansicht der Reinigungseinrichtung bei abgenommenem Deckel, in grösserem Massstab,
Fig. 3 ist eine zugehörige Seitenansicht, teilweise im Schnitt, in einer ersten Position,
Fig. 4 in einer zweiten Stellung,
Fig. 5 ist ein der Fig. 2 entsprechender, schematisierter Vertikalschnitt durch eine andere Vertikalebene und
Fig. 6 ein Schnitt durch ein Detail aus Fig. 2, in grösserem Massstab.

Die Webmaschine 1 enthält Seitenwangen 2, 3, einen Antriebsmotor 4, eine Hauptwelle 5, eine ausserhalb des Webfaches verbleibende Schussfaden-Vorratsspule 8, ein Schusswerk 9, ein Fangwerk 10, Schäfte 11, ein Riet 12 und einen Warenbaum 14. Mittels eines Luftstrahles aus einer Hauptdüse 16 wird Schussfaden 6 in das Webfach eingetragen, wobei der Faden 6 durch Stafettendüsen 17 im Fach unterstützt wird. Die Stafettendüsen 17 erhalten sukzessive mit dem Fortschreiten der Fadenspitze 18 Luft, so dass ein Wanderfeld entsteht. Das entstehende Gewebe 13 wird auf einen Warenbaum 14 aufgewickelt.

Wenn das Riet 12 gereinigt werden soll, kann das als Ganzes mit 21 bezeichnete in den Figuren 2-5 näher dargestellte Reinigungsgerät nach Stillsetzen der Webmaschine 1 auf das Riet 12 aufgesetzt werden, wie in Fig. 1 in strichpunktierter Darstellung veranschaulicht ist.

In einem Gehäuse 22 des Reinigungsgerätes 21 ist ein Luftantriebsmotor 23 untergebracht, der über eine Luftzuführungsleitung 24 von einer Druckluftquelle aus gespeist ist. Leitung 24 enthält ein unter Wirkung einer Feder 25 stehendes, durch Verschiebung entsprechend Pfeil 26 betätigbares Ventil 27. Motor 23 treibt über eine Schnecke 28 ein Schneckenrad 29, auf dessen Achse 30 ein Zahnrad 31 befestigt ist. Dieses kämmt mit einem wesentlich grösseren Zahnrad 32, auf dessen Achse 33 die eine Rolle 34 befestigt ist, über welche ein Endlosriemen 35 zu einer zweiten Rolle 36 geführt ist.

Ferner ist in dem Gehäuse 22 ein weiterer Luftantriebsmotor 41 untergebracht, der über ein Zahnradgetriebe 42, 43 zwei auf einer Welle 44 befestigte, rotierende Bürsten 45, 46 antreibt.

Schliesslich enthält das Gehäuse 22 eine z. B. aus Kunststoff bestehende Rolle 47, die gemäss Fig. 6 drehbar auf einem Exzenter 48 angeordnet ist. Die Teile 47, 48 sind mittels einer Schraube 49 nach entsprechender Einstellung des Exzenters 48 fixierbar, wodurch Rolle 47 quer zur Richtung ihrer Achse (in Fig. 6 waagrecht, entsprechend Pfeil 51) verstellbar ist.

In den Fig. 2-5 unten enthält die Reinigungseinrichtung 21 eine Blechlamelle 52 mit zwei nach oben abgebogenen Enden 53, 54.

An der Rückwand 55 des Gehäuses 22 sind zwei Führungen 56, 57 befestigt, deren unteres Ende bei 58 gabelförmig ausgebildet ist. Die Führungen 56, 57 sind aussermittig angeordnet, d. h. sie liegen ausserhalb der durch die beiden Achsen 61, 62 der Motoren 23, 41 gebildeten Mittelebene 63.

Wenn das Riet 12 gereinigt werden soll, ist die Webmamaschine 1 stillzusetzen. Nunmehr ist eine keilförmige Stange 64 der Lade 67 durch Lösen der Schrauben 65 zu lockern. Darauf ist das in der Nut 66 der Lade 67 der Webmaschine gehaltene Riet 12 etwas anzuheben. Anschliessend sind an den beiderseitigen Enden 68, 69 des Rietes 12 zwei Stützteile 71, 72 mit ihrem Fuss 73 in die Nut 66 einzusetzen. Darauf werden die benachbarten Schrauben 65 wieder angezogen. Das Riet 12 befindet sich nunmehr in der in Fig. 2-5 dargestellten, erhöhten Reinigungsposition 12a. In dieser stehen die gelockerten, z. B. in Geschlossenfachstellung befindlichen Kettfäden 75 an der untersten Stelle 76 der mit einer Führungsnut 77 ausgestatteten Rietlamellen 78 und liegen dabei auf dem unteren Rietbalken 79 auf.

Nunmehr wird das Reinigungsgerät 21 in der Schrägposition nach Fig. 3 mit den Führungen 56, 57 über den oberen Rietbalken 81 gehoben und dann abgesenkt. Balken 81 bildet nunmehr für das Reinigungsgerät 21 einen Schwenkpunkt, um den das Gerät unter seiner Schwerkraft in Fig. 3 entsprechend Pfeil 82 in die Betriebsposition nach Fig. 4 verschwenkt wird, in der die Achsen 61, 62 und das gesamte Gerät 21 vertikal stehen. Die Stützrolle 47 stützt sich dabei gegen die Lamellen 78. Das Gerät 21 befindet sich mit seinem durch die Lamelle 52 gebildeten, unteren Ende oberhalb der Stafettendüsen 17.

Nunmehr wird Ventil 27 in Fig. 2 gegen die Wirkung der Feder 25 nach rechts gedrückt (Pfeil 26), so dass die beiden Motoren 23, 41 Druckluft erhalten. Der Endlostrieb 35 bewegt sich entsprechend Pfeil 83, die Bürsten 45, 46 laufen gemäss Pfeil 84. Das Gerät 21 läuft langsam auf dem Riet 12 entsprechend Pfeil 85 in Fig. 2 nach rechts. Die Lamellen 78 werden durch die Bürsten 45, 46 gereinigt, der Schmutz kann in einen unteren Sammelraum 86 fallen.

Wenn ein an dem Gerät 21 angebrachter Fühler 87 auf einen ortsfesten, an der Stütze 72 befestigten Anschlag 88 auftrifft, wird eine Schaltstange 91 (Fig. 5) entgegen der Wirkung einer Zugfeder 92 relativ zum Gehäuse 22 nach links bewegt, wodurch ein um 93 schwenkbarer Block 94 gemäss Pfeil 95 verschwenkt wird. Dadurch werden eine an dem Block 94 angelenkte Schaltstange 96 und ein daran befestigter Riegel 99 gemäss Pfeil 97 abwärtsbewegt, wodurch Ventil 27 freigegeben und unter der Wirkung der Feder 25 in Fig. 5 nach links bewegt wird. Leitung 24 wird geschlossen, Die Motoren 23, 41 stehen still, der Reinigungs-. vorgang ist beendet.

Gegebenenfalls kann der im Sammelraum 86 anfallende Schmutz durch eine in Fig. 2 gestrichelt angedeutete Absaugdüse 101 entfernt werden.

Der Durchlassquerschnitt der Zuführungsleitungen zu den beiden Motoren 23, 41 kann durch zwei Drosselventile 103, 104 (Fig. 2) verstellt werden, so dass auch die Drehzahl der Motoren und damit die Geschwindigkeit der Fortbewegung des Gerätes 21 auf dem Riet 12 wie auch die Rotation der Bürsten 45, 46 eingestellt werden können. Das Gerät lässt sich mittels eines Handgriffes 106 leicht wieder vom Riet abheben, um dieses nach Wegnahme der Stützen 71, 72 wieder in die Betriebsposition abzusenken. Hiernach kann der Webbetrieb forgesetzt werden.

Bei einer abgewandelten Ausführungsform sind statt Luftmotoren 23, 41 Elektromotoren benutzt. Gegebenenfalls kann die Fortbewegung des Gerätes 21 auf dem Riet 12 entsprechend Pfeil 85 und/oder die Drehbewegung der Bürsten 45, 46 mittels einer von Hand zu betätigenden Antriebsvorrichtung, etwa eines Kurbeltriebes ausgeführt werden. Statt der Reinigung mittels Reinigungsbürsten 45, 46 kann gegebenenfalls auch Druckluft durch die zwischen den Lamellen 78 befindlichen, verschmutzten Schlitze (Rohre) 107 geleitet werden.

Die Bürsten 45, 46 können auch entgegen Pfeil 84 rotieren, wenn ein oberer Sammelraum 86a vorgesehen ist. Die Reinigung kann auch z. B. unter Aufsprühen einer Reinigungsflüssigkeit auf die rotierenden Bürsten 45, 46 erfolgen (Nassreinigung).

## Patentansprüche

1. Einrichtung zum Reinigen des Rietes (12) einer Webmaschine (1 z. B. einer Luftstrahlwebmaschine, gekennzeichnet durch einen dem Riet der Webmaschine angepassten Aufbau, umfassend
- Mittel zur Führung bzw. zum Tragen (56, 57) der Einrichtung durch das Riet (12)
- Mittel zum Antreiben (34, 35, 36) des Reinigungsgerätes gegenüber dem Riet (12),
- Mittel zur selbsttätigen Reinigung (45, 46) des Rietes.

2. Einrichtung nach Anspruch 1, dadurch gekennzeichnet, dass die Mittel zur Führung bzw. zum Tragen (56, 57) und zum Antrieb (34, 35, 36) der Einrichtung an den oberen Balken (81) des Rietes angepasst sind.

3. Einrichtung nach Anspruch 2, dadurch gekennzeichnet, dass die Mittel zum Antrieb durch zwei Rollen (34, 36) sowie einen Endlosriemen (35) über beiden Rollen gebildet sind.

4. Einrichtung nach Anspruch 2. dadurch gekennzeichnet, dass die Mittel zur Führung durch zwei nach unten gerichtete gegabelte Führungsteile (56, 57) gebildet werden, weiche den oberen Rietbalken (81) des Rietes (12) umfassen können, sowie durch eine Stützrolle (47) zur seitlichen Abstützung der Einrichtung am Riet.

5. Einrichtung nach Anspruch 1, dadurch gekennzeichnet, dass die Mittel zur Reinigung des Rietes durch zwei rotierend antreibbare Bürsten (45, 46) gebildet werden, welche in der Betriebsposition seitlich auf das Riet (12) einwirken.

6. Einrichtung nach den Ansprüchen 3 und 5, dadurch gekennzeichnet, dass zum Antrieb der Rollen (34, 36) und des Endlosriemens (35) sowie der Bürsten (45, 46) Antriebsmotoren (23, 41) vorgesehen sind, vorzugsweise Luftantriebsmotoren, die über eine Luftzuführungsleitung (24) versorgt werden.

7. Einrichtung nach Anspruch 6, dadurch gekennzeichnet, dass die Luftzuführleitung (24) über ein Ventil (27) an die Einrichtung angeschlossen ist, welches nach Erreichen einer Endposition der Einrichtung auf dem Riet durch Schaltmittel (87, 91, 94, 96, 99) absperrbar ist, für deren Betätigung ein Anschlag (88) neben dem Riet angebracht ist.

8. Verfahren zum Reinigen des Rietes (12) einer Webmaschine (1), dadurch gekennzeichnet, dass die Reinigungseinrichtung auf das Riet der Webmaschine aufgesetzt wird, sich entlang des Rietes während der Reinigung fortbewegt, wobei zum Halten des Rietes während der Reinigung in einer erhöhten Position (12a) Stützteile für das Riet in die Lade eingesetzt werden, und nach Abschluss der Reinigung wieder entfernt wird.

## Claims

1. A device for cleaning the reed (12) of a loom, for example, an air jet loom, characterised by a construction adapted to the reed of the loom and comprising :
- Means (56, 57) for guiding and carrying the device through the reed (12) ;
- Means (34, 35, 36) for driving the cleaning device relatively to the reed (12) ;
- Means (45, 46) for automatic cleaning of the reed.

2. A device according to claim 1, characterised in that the means (56, 57) for guiding and carrying, and the means (34, 35, 36) for driving, the device are adapted to the top beam (81) of the reed.

3. A device according to claim 2, characterised in that the drive means are two rolls (34, 36) and an endless belt (35) running thereover.

4. A device according to claim 2, characterised in that the guide means take the form of : two downwardly directed forked guide parts (56, 57) which can engage around the top beam (81) of the reed (12) ; and a support roll (47) providing lateral support for the device on the reed.

5. A device according to claim 1, characterised in that the means for cleaning the reed are in the form of two brushes (45, 46) which can be driven in rotation and which in the operative position act laterally on the reed (12).

6. A device according to claims 3 and 5, characterised in that driving motors (23, 41), preferably pneumatic motors supplied through an air supply line (24), are provided to drive the rolls (34, 36), the endless belt (35) and the brushes (45, 46).

7. A device according to claim 6, characterised in that the air supply line (24) is connected to the device by way of a valve (27) closable by actuating means (87, 91, 94, 96, 98) after the device has reached an end position, an abutment (88) being disposed adjacent the reed to actuate the last- mentioned means.

8. A method of cleaning the reed (12) of a loom (1), characterised in that the cleaning device is mounted on the loom reed and moves therealong during cleaning, reed-supporting members being introduced into the sley to retain the reed in a raised position (12a) during cleaning, the reed-supporting members being removed after the termination of cleaning.

## Revendications

1. Dispositif pour nettoyer le peigne (12) d'un métier à tisser (1), par exemple d'un métier à tisser à jets d'air, caractérisé par une structure adaptée au peigne du métier à tisser et comprenant
- des moyens respectifs de guidage ou de support (56, 57) du dispositif à travers le peigne (12),
- des moyens (34, 35, 36) d'entraînement de l'appareil de nettoyage par rapport au peigne (12),
- des moyens (45, 46) de nettoyage automatique du peigne.

2. Dispositif selon la revendication 1, caractérisé par le fait que les moyens respectifs de guidage ou de support (56, 57) et d'entraînement (34, 35, 36) de ce dispositif sont adaptés à l'entretoise supérieure (81) du peigne.

3. Dispositif selon la revendication 2, caractérisé par le fait que les moyens d'entraînement sont formés par deux rouleaux (34, 36), ainsi que par une courroie sans fin (35) passant sur ces deux rouleaux.

4. Dispositif selon la revendication 2, caractérisé par le fait que les moyens de guidage sont formés par deux parties fourchues de guidage (56, 57) qui sont dirigées vers le bas et peuvent emprisonner l'entretoise supérieure (81) du peigne (12), ainsi.que par un rouleau de soutien (47) assurant l'appui latéral du dispositif sur le peigne.

5. Dispositif selon la revendication 1, caractérisé par le fait que les moyens de nettoyage du peigne sont formés par deux brosses (45, 46) pouvant être entraînées en rotation, et agissant latéralement sur ce peigne (12) dans la position d'utilisation.

6. Dispositif selon les revendications 3 et 5, caractérisé par le fait que des moteurs d'entraînement (23, 41), de préférence des moteurs pneumatiques d'entraînement prévus pour entraîner les rouleaux (34, 36) et la courroie sans fin (35), ainsi que les brosses (45, 46), sont alimentés par l'intermédiaire d'un conduit (24) d'amenée d'air.

7. Dispositif selon la revendication 6, caractérisé par le fait que le conduit (24) d'amenée d'air est raccordé à ce dispositif par l'intermédiaire d'une soupape (27) qui, après que le dispositif a atteint une position extrême sur le peigne, peut être verrouillée par l'intermédiaire de moyens de commutation (87, 91, 94, 96, 99) pour l'actionnement desquels une butée (88) est installée à côté du peigne.

8. Procédé pour nettoyer le peigne (12) d'un métier à tisser (1), caractérisé par le fait que le dispositif de nettoyage est placé sur le peigne du métier à tisser ; progresse le long du peigne au cours du nettoyage, des pièces de soutien du peigne étant introduites dans le battant en vue de retenir ce peigne, au cours du nettoyage, dans une position soulevée (12a); et est de nouveau enlevé à l'achèvement du nettoyage.
